# FASCICULE DE BREVET EUROPEEN

(11) **EP 2 349 177 B1**
(45) Date de publication et mention de la délivrance du brevet: **10.12.2014**
(21) Numéro de dépôt: 09755997.5
(22) Date de dépôt: 08.10.2009
(51) Int. Cl.: A61J 17/00

(54) **TÉTINE HYGIÉNIQUE**
HYGIENISCHER SCHNULLER
HYGIENIC PACIFIER

(30) Priorité: 22.10.2008 FR 0857169
(43) Date de publication de la demande: 03.08.2011
(73) Titulaire: IDEA'INOV SAS, 75008 Paris (FR)
(72) Inventeur: Boughalem, El-Miloud, 91160 Ballainvilliers (FR)
(74) Mandataire: Pontet Allano & Associes
(86) Numéro de dépôt international: PCT/FR2009/051926
(87) Numéro de publication internationale: WO 2010/046577

(56) Documents cités:
- DE-A1- 3 722 195
- DE-C1- 4 005 379
- DE-U1- 20 203 043
- DE-U1- 29 901 270
- US-A- 4 819 641
- US-A1- 2006 135 997

## Description

### Domaine technique

La présente invention concerne un dispositif pour protéger une tétine, et un procédé mis en oeuvre par ce dispositif. Dans ce document, on utilisera indifféremment les mots tétine et sucette. Une tétine ou sucette est un objet typiquement en caoutchouc, en silicone ou en latex que l'on donne à sucer à un bébé ou à un jeune enfant, et qui permet de calmer son besoin de téter.

### Etat de la technique antérieure

Les avantages et les inconvénients d'une tétine sont bien connus de l'état de la technique.

Comme principal avantage, une tétine permet de calmer le besoin de téter d'un jeune enfant. Ainsi, la tétine console et réconforte l'enfant, et permet d'éviter des pleurs.

Un des inconvénients de la tétine est qu'elle peut entraîner une déformation du palais de l'enfant et une altération de la poussée des dents de l'enfant.

Une autre préoccupation principale pour les parents de l'enfant est la propreté de la tétine. Dès que la tétine échappe de la bouche de l'enfant et tombe, la tétine se salit et se couvre de salissures, de germes et de microbes.

On connaît le document DE 202 03 043 qui décrit une tétine et un tube pliant.

Le but de la présente invention est de proposer un dispositif et un procédé permettant d'améliorer la protection d'une tétine contre les salissures, pour ainsi améliorer l'hygiène de cette tétine.

### Exposé de l'invention

Cet objectif est atteint avec un dispositif selon la revendication 1.

Les moyens pour exercer une force de rappel sont de préférence agencés pour tirer la tétine de sorte que sans intervention d'un utilisateur le dispositif ne peut pas rester dans une configuration pour laquelle la tétine est dans sa position externe.

De manière préférentielle, dans sa position externe la tétine est située intégralement à l'extérieur du logement, et dans sa position interne la tétine est située intégralement à l'intérieur du logement.

Le dispositif selon l'invention peut comprendre en outre des moyens pour fermer l'orifice lorsque la tétine est dans sa position interne. Les moyens de fermeture peuvent comprendre un clapet amovible. Le dispositif selon l'invention peut comprendre en outre des moyens pour coupler une fermeture de l'orifice par les moyens de fermeture avec un passage de la tétine de sa position externe à sa position interne par les moyens de rappel.

Le dispositif selon l'invention comprend en outre des moyens pour actionner un passage de la tétine de sa position interne à sa position externe. Les moyens d'actionnement sont de préférence prévus pour actionner manuellement le passage de la tétine de sa position interne à sa position externe. Les moyens d'actionnement sont agencés pour pousser la tétine dans un sens opposé à la force de rappel. Les moyens d'actionnement comprennent au moins un levier agencé pour pousser la tétine dans un sens opposé à la force de rappel.

Le dispositif selon l'invention peut comprendre en outre des moyens pour coupler le passage de la tétine de sa position interne à sa position externe par les moyens d'actionnement avec une ouverture de l'orifice.

Les moyens pour exercer une force de rappel peuvent comprendre un ressort et/ou un espace dans lequel est crée un vide et/ou la poche déformable.

Le dispositif selon l'invention peut comprendre en outre une surface d'appui pour une bouche, ladite surface entourant l'orifice.

Le dispositif selon l'invention est de préférence agencée pour rester inerte lorsque la tétine est dans sa position interne.

Le logement peut être compris dans un tube cylindrique, l'orifice étant situé à une des deux extrémités de ce tube cylindrique.

Le logement et les moyens de rappel peuvent être situés à l'intérieur d'un boîtier. La tétine peut être agencée pour pouvoir se déplacer par rapport au boîtier, et l'orifice et le logement peuvent être solidaires du boîtier. La surface d'appui pour la bouche peut être située à l'extérieur du boîtier et peut être solidaire du boîtier. L'orifice peut être formé sur une paroi du boitier.

Le dispositif selon l'invention peut comprendre en outre des moyens de freinage agencés pour diminuer la force de rappel lorsque la tétine est dans sa position externe sans annuler cette force de rappel. Les moyens de freinage peuvent comprendre au moins une protubérance solidaire de la tétine et/ou au moins une protubérance solidaire d'un corps ou tube à l'intérieur duquel la tétine est agencée pour se déplacer entre sa position interne et sa position externe.

Le dispositif selon l'invention peut comprendre en outre une membrane étirable solidaire de la tétine et d'un pourtour de l'orifice de manière à obstruer l'orifice. Le pourtour de l'orifice, la membrane et la tétine peuvent être solidaires de sorte que la membrane et la tétine obstruent l'orifice sans interstice entre le pourtour de l'orifice et la membrane et sans interstice entre la membrane et la tétine, et de sorte que lorsque la tétine est en position externe, la tétine n'est pas recouverte par la membrane. Dans une autre variante, le pourtour de l'orifice et la membrane peuvent être solidaires de sorte que la membrane obstrue à elle seule l'orifice sans interstice entre le pourtour de l'orifice et la membrane, et de sorte que lorsque la tétine est en position externe, la tétine est recouverte par la membrane.

Suivant encore un autre aspect de l'invention, il est proposé un procédé selon la revendication 14 .

La force de rappel peut tirer la tétine de sorte que sans intervention d'un utilisateur le dispositif ne peut pas rester dans une configuration pour laquelle la tétine est dans sa position externe.

L'orifice peut être entouré par une surface d'appui pour une bouche.

Le procédé selon l'invention peut comprendre en outre une fermeture de l'orifice lorsque la tétine est dans sa position interne. Le procédé selon l'invention peut comprendre en outre un couplage de la fermeture de l'orifice avec un passage de la tétine de sa position externe à sa position interne, ce passage étant dû à l'exercice de la force de rappel.

Le procédé selon l'invention comprend en outre un actionnement pour passer la tétine de sa position interne à sa position externe. L'actionnement pour un passage de la tétine de sa position interne à sa position externe est de préférence un actionnement manuel. L'actionnement pour un passage de la tétine de sa position interne à sa position externe pousse la tétine dans un sens opposé à la force de rappel. On entend par actionnement manuel un actionnement par un utilisateur, qui actionne typiquement un levier, un ressort, un petit moteur ou tout autre dispositif. L'actionnement (de préférence manuel) comprend un actionnement d'un levier pour pousser la tétine dans un sens opposé à la force de rappel.

Le procédé selon l'invention peut comprendre en outre un couplage du passage de la tétine de sa position interne à sa position externe avec une ouverture de l'orifice.

Le procédé selon l'invention peut comprendre en outre une diminution, par des moyens de freinage et de préférence par les moyens de freinage précédemment décrits ou décrits par la suite en référence aux figures, de la force de rappel lorsque la tétine est dans sa position externe sans annuler cette force de rappel.

Le procédé selon l'invention peut comprendre en outre une obstruction de l'orifice par une membrane étirable solidaire d'un pourtour de l'orifice et de la tétine, de préférence par la membrane précédemment décrite ou décrite par la suite en référence aux figures.

### Description des figures et modes de réalisation

D'autres avantages et particularités de l'invention apparaîtront à la lecture de la description détaillée de mises en oeuvre et de modes de réalisation nullement limitatifs, et des dessins annexés suivants :
- la figure 1 est une vue de dessus d'un premier mode de réalisation de dispositif de protection d'une tétine selon l'invention, la tétine étant dans une position dite interne,
- la figure 2 est une vue de profil du premier mode de réalisation de dispositif selon l'invention, correspondant à la figure 1,
- la figure 3 est une vue de dessus du premier mode de réalisation de dispositif selon l'invention, la tétine étant dans une position dite externe,
- la figure 4 est une vue de profil du premier mode de réalisation de dispositif selon l'invention, correspondant à la figure 3,
- la figure 5 est une vue de dessus d'un deuxième mode de réalisation de dispositif de protection d'une tétine selon l'invention, la tétine étant dans une position dite interne,
- la figure 6 est une vue de dessus du deuxième mode de réalisation de dispositif selon l'invention, la tétine étant dans une position dite externe,
- la figure 7 est une vue de dessus d'un troisième mode de réalisation de dispositif de protection d'une tétine qui n'est pas selon l'invention, la tétine étant dans une position dite interne,
- la figure 8 est une vue de dessus du troisième mode de réalisation de dispositif qui n'est pas selon l'invention, la tétine étant dans une position dite externe
- les figures 9, 11 et 13 illustrent différentes caractéristiques techniques supplémentaires pouvant être mis en oeuvre au sein de l'un quelconque des premier, deuxième ou troisième mode de réalisation de dispositif des figures 1 à 8, la tétine étant dans sa position dite interne, et
- les figures 10, 12 et 14 illustrent ces différentes caractéristiques techniques supplémentaires lorsque la tétine est dans sa position dite externe.

On va tout d'abord décrire, en référence aux figures 1 à 4, un premier mode de réalisation de dispositif 1 selon l'invention, permettant de protéger une tétine 2 et mettant en oeuvre un procédé selon l'invention.

Le dispositif 1 comprend :
- la tétine 2,
- un logement 3 agencé pour accueillir la tétine, la tétine 2 ayant une position externe illustrée sur les figures 3 et 4 pour laquelle la tétine est située à l'extérieur du logement 3, la tétine ayant une position interne illustrée sur les figures 1 et 2 pour laquelle la tétine est située à l'intérieur du logement 3,
- des moyens de rappel 4 agencés pour exercer une force de rappel 5 sur la tétine 2, la force de rappel 5 (représentée uniquement sur les figures 3 et 4) tirant la tétine 2 de sa position externe vers sa position interne, lesdits moyens 4 pour exercer la force de rappel 5 comprenant un ressort 40,
- un orifice 6 reliant l'intérieur du logement et l'extérieur du logement, ledit orifice étant agencé pour permettre un passage de la tétine de sa position interne à sa position externe et un passage de la tétine de sa position externe à sa position interne,
- une surface d'appui 7 pour une bouche de bébé ou d'un jeune enfant, ladite surface 7 entourant l'orifice 6 ; pour simplifier les figures 2 et 4, la surface 7 n'est pas illustrée sur les figures 2 et 4, et
- des moyens 8, 12 pour fermer l'orifice lorsque la tétine est dans sa position interne, lesdits moyens de fermeture comprenant un clapet amovible 8.

Vue de dessus sur les figures 1 et 3, le clapet 8 a sensiblement une forme de poire. Sur toutes les figures, le contour du clapet est représenté en pointillés.

La tétine 2 est une protubérance destinée à être tétée ou sucée par un bébé ou un jeune enfant, et est réalisée en une matière comprenant de préférence du caoutchouc, du latex et/ou du silicone.

Pour mieux distinguer les différents éléments du dispositif 1, le clapet 8 est représenté en pointillés sur les figures. Le logement 3 est compris dans un corps creux 9 dans lequel est formé un creux de forme tubulaire. Ce corps creux est plus précisément un tube cylindrique 9. L'orifice 6 est situé à une des deux extrémités de ce cylindre 9.

On distingue la tétine 2 et une base 10 qui porte la tétine 2 et qui est solidaire de la tétine 2. La tétine 2 est une partie du dispositif 1 destinée à être tété ou sucé par un bébé ou un jeune enfant en étant à l'intérieur de la bouche de ce bébé ou de cet enfant. Lors de la tétée ou de la succion, la base 10 est une partie qui reste à l'extérieur de la bouche de l'enfant. Dans sa position externe (figures 3 et 4) la tétine 2 est située intégralement à l'extérieur du logement 3, et dans sa position interne (figures 1 et 2) la tétine est située intégralement à l'intérieur du logement 3. Le ressort 40 est relié à la tétine 2 par l'intermédiaire de la base 10. La base 10 reste au moins en partie à l'intérieur du logement 3 quand la tétine 2 est dans sa position interne ou dans sa position externe. L'orifice 6 est situé à une des deux extrémités du tube cylindrique 9, et le ressort 40 relie la base 10 à la deuxième extrémité du tube cylindrique 9.

Le logement 3, les moyens de rappel 4, le clapet 8, le tube cylindrique 9, et la base 10 sont situés à l'intérieur d'un boîtier 11. La tétine 2, le clapet 8, et la base 10 peuvent se déplacer par rapport au boîtier. Le ressort 40 comprend un point d'ancrage sur une extrémité du cylindre 9 et un autre point d'ancrage sur la base 10. L'orifice 6, le logement 3 et le tube cylindrique 9 sont solidaires du boîtier 11. La surface 7 est située à l'extérieur du boîtier 11 et est solidaire du boîtier 11. L'orifice 6 est formé sur une paroi du boitier 11.

Le clapet 8 est relié au boîtier 11 par un ressort 12 situé à l'intérieur du boîtier 11. Pour alléger les figures, le ressort 12 n'est représenté que sur les figures de profil 2 et 4.

On va maintenant décrire plus en détail le dispositif 1 lorsque la tétine 2 est dans sa position interne, en référence aux figures 1 et 2. La position interne de la tétine 2 coïncide avec une position de fermeture du clapet 8. Lorsque la tétine un 2 est dans sa position interne, le dispositif 1 est inerte. Les moyens de rappel 4 exercent une force de rappel 5 sur la tétine 2, et cette force 5 maintient la tétine 2 dans le logement 3 à l'intérieur du cylindre 9. De même, le ressort 12 exerce sur le clapet 8 une force 26 qui maintient le clapet 8 dans une position de fermeture, pour laquelle le clapet 8 ferme l'orifice 6, empêche la tétine de passer de sa position interne à sa position externe ou de sa position externe à sa position interne à travers l'orifice 6, et empêche ainsi toute salissure de pénétrer de l'extérieur du dispositif 1 vers l'intérieur du logement 3.

Le dispositif 1 comprend en outre des moyens pour actionner manuellement un passage de la tétine de sa position interne à sa position externe. Ces moyens d'actionnement sont agencés pour pousser la tétine 2 dans un sens opposé à la force de rappel 5 tirant sur la tétine 2. Ces moyens d'actionnement comprennent deux leviers 13, 14 agencés pour pousser la tétine 2 dans un sens opposé à la force de rappel 5. Pour alléger les figures, les leviers 13 et 14 ne sont représentés que sur les figures de dessus 1 et 3. Chaque levier 13,14 est situé en partie à l'intérieur du boîtier 11 et en partie à l'extérieur du boîtier 11. Le boîtier 11 comprend des rainures 63, 64 (représentées en pointillés sur les figures 1 et 3) à travers lesquelles passent les leviers 13 et 14. Chaque levier 13,14 peut pivoter par rapport au boîtier 11. Chacun de ces leviers 13, 14 est relié au boîtier 11 par un ressort respectivement 15 ou 16 situé à l'intérieur du boîtier 11. Pour alléger les figures, les ressorts 15 et 16 ne sont représentés que sur les figures de dessus 1 et 3. Lorsque la tétine un 2 est dans sa position interne, le ressort respectivement 15 ou 16 maintient le levier respectivement 13 ou 14 dans une position pour laquelle ce levier respectivement 13 ou 14 n'exerce pas de force sur la tétine 2 ou sur la base 10. Pour chaque levier respectivement 13 ou 14, une extrémité respectivement 53 ou 54 de ce levier est située à l'intérieur du logement 3 et est en contact de la base 10.

En référence aux figures 3 et 4, lorsqu'un utilisateur appuie sur les leviers 13 et 14 en exerçant une force 17, chaque levier respectivement 13 ou 14 pivote autour d'un pivot respectivement 18 ou 19 en s'opposant à une force respectivement 73 ou 74 exercée par le ressort respectivement 15 ou 16, de sorte que chaque levier respectivement 13 ou 14 exerce sur la base 10 et sur la tétine 2 une force de poussée de sens opposé au sens de la force de rappel 5, cette force de poussée faisant passer la tétine 2 de sa position interne à sa position externe. Chaque pivot 18,19 est solidaire du boîtier 11 et est situé à l'intérieur du boîtier. Lorsque chaque levier respectivement 13 ou 14 exerce la force de poussée, chaque extrémité respectivement 53 ou 54 pousse la base 10 et la tétine 2 et se déplace le long du cylindre 9 vers l'orifice 6 à travers une rainure (non illustrée) située le long du cylindre 9. Ainsi, on a un actionnement manuel d'un passage de la tétine de sa position interne à sa position externe.

En outre, le dispositif 1 comprend des moyens 20, 21, 22, 23, 24 pour coupler le passage de la tétine de sa position interne à sa position externe par les moyens d'actionnement 13, 14, 15, 16, 18, 19 avec un retrait du clapet 8, le retrait du clapet 8 amenant le clapet dans une position d'ouverture dans laquelle le clapet 8 est dégagé de l'orifice 6 de sorte que la tétine puisse passer de sa position interne à sa position externe à travers l'orifice 6. Ces moyens de couplage comprennent une roue dentée 20, une roue dentée 21, un levier 22, et un levier 23. Ces éléments 20, 21, 22 et 23 sont situés à l'intérieur du boîtier 11. Les contours des leviers 22 et 23 sont représentés en pointillés.

La roue dentée 20 est solidaire du levier 14, est centré autour du pivot 19 du levier 14, et est libre de pivoter autour du pivot 19. La roue dentée 20 engrène avec la roue dentée 21. La roue dentée 21 est solidaire du levier 22. Le levier 22 est courbe, contourne le logement 3 et le cylindre 9, et se prolonge de manière à atteindre et être en contact avec le levier 23. Le levier 23 est solidaire du clapet 8.

Lorsqu'un utilisateur appuie sur les leviers 13 et 14 en exerçant la force 17, le levier 14 pivote autour du pivot 19. La roue dentée 20 pivote alors elle aussi autour du pivot 19, et entraîne une rotation de la roue dentée 21 autour d'un pivot 24 dans un sens opposé à la rotation de la roue dentée 20. Le pivot 24 est solidaire du boîtier 11 et est situé à l'intérieur du boîtier. Le levier 22 étant solidaire de la roue dentée 21, le levier 22 pivote lui aussi autour du pivot 24. Lorsque le levier 22 pivote, il pousse le levier 23 et le clapet 8 de sorte que le clapet 8 coulisse le long d'une paroi du boîtier 11 dans des rails (non représentés) jusqu'à la position d'ouverture du clapet 8 tout en s'opposant à la force 26 exercée par le ressort 12 sur le clapet 8. Dans sa position d'ouverture, le clapet 8 est dégagé de l'orifice 6 de sorte que la tétine 2 puisse passer de sa position interne à sa position externe à travers l'orifice 6. En outre, dans sa position d'ouverture, le clapet 8 est en butée avec une butée 25 (représentée que sur les vues de profil des figures 2 et 4) située à l'intérieur du boîtier 11 et solidaire du boîtier 11. Pour permettre au clapet 8 de coulisser le long d'une paroi du boîtier 11, le clapet 8 est courbe et possède une courbure sensiblement égale à la courbure de cette paroi du boîtier 11. Ainsi, on a un couplage du passage de la tétine de sa position interne à sa position externe avec une ouverture de l'orifice 6, cette ouverture de l'orifice 6 comprenant un passage du clapet 8 de sa position de fermeture à sa position d'ouverture.

Les figures 3 et 4 représentent le dispositif 1 lorsque la tétine 2 est dans sa position externe, la position externe de la tétine 2 coïncidant avec la position d'ouverture du clapet 8. Le dispositif 1 ne peut pas rester dans cette configuration sans intervention d'un utilisateur. En effet, lorsque la tétine 2 est dans sa position externe et lorsque le clapet 8 est dans sa position d'ouverture :
- les moyens de rappel 4 exercent une force de rappel 5 sur la tétine 2, cette force de rappel 5 tendant à ramener la tétine 2 de sa position externe vers sa position interne via l'orifice 6,
- le ressort 12 exerce une force de rappel 26 sur le clapet 8 qui tend à ramener le clapet 8 de sa position d'ouverture vers sa position de fermeture, et
- chaque ressort respectivement 15 ou 16 exerce une force de rappel respectivement 73 ou 74 sur le levier respectivement 13 ou 14 qui tend à ramener le levier respectivement 13 ou 14 dans une position dans laquelle ce levier n'exerce plus de force de poussée sur la base 10 ou sur la tétine 2. Deux solutions sont possibles pour maintenir le dispositif 1 dans la configuration représentée sur les figures 3 et 4 :
   - une première solution consiste à maintenir la force 17 exercée sur les leviers 13 et 14, et
   - une deuxième solution consiste à mettre la tétine 2 dans la bouche d'un bébé ou d'un jeune enfant ; lorsque la tétine 2 est maintenue dans la bouche, le pourtour de la bouche appuie sur la surface 7 et le bébé ou le jeune enfant s'oppose ainsi à la force de rappel 5 exercée par les moyens de rappel 4 sur la base 10 (située à l'extérieur de la bouche) et sur la tétine 2 (située à l'intérieur de la bouche).

En outre, le dispositif 1 comprend des moyens pour coupler un passage de la tétine de sa position externe à sa position interne par les moyens de rappel 4 avec une fermeture de l'orifice par le clapet (c'est-à-dire avec un passage du clapet 8 de sa position d'ouverture à sa position de fermeture). En effet, lorsqu'aucune force 17 n'est exercée sur les leviers 13 et 14 et lorsque la tétine 2 n'est pas maintenue à l'extérieur du logement 3 par la bouche d'un bébé ou d'un jeune enfant, les moyens de rappel 4 exercent une force de rappel 5 sur la tétine 2, cette force de rappel 5 tirant la tétine 2 de sa position externe vers sa position interne via l'orifice 6. Dans sa position d'ouverture, le clapet 8 est dégagé de l'orifice 6 de sorte que la tétine puisse passer de sa position externe à sa position interne à travers l'orifice 6. En passant de sa position externe à sa position interne, la tétine appuie sur les extrémités 53,54 des leviers 13,14, ce qui fait pivoter les roues dentées 20,21 et le levier 22 de sorte que le levier 22 relâche la contrainte qu'il exerce sur le levier 23. Une fois la tétine 2 dans sa position interne, le passage est libre pour le clapet 8 qui est ramené de sa position d'ouverture à sa position de fermeture par le ressort 12. Ainsi, on a une fermeture de l'orifice lorsque la tétine est dans sa position interne. On a en outre un couplage de la fermeture de l'orifice avec un passage de la tétine de sa position externe à sa position interne, cette fermeture de l'orifice 6 comprenant un passage du clapet 8 de sa position d'ouverture à sa position de fermeture.

Ainsi, lorsque le dispositif 1 échappe accidentellement de la bouche du bébé ou du jeune enfant et tombe par terre, la tétine 2 passe automatiquement de sa position externe à sa position interne et le clapet 8 passe automatiquement de sa position d'ouverture à sa position de fermeture, de sorte qu'une fois que le dispositif atteint le sol, la tétine 2 est isolée de l'environnement extérieur par le clapet 8 et aucune salissure en provenance du sol ne peut se déposer sur la tétine 2. Le dispositif 1 permet ainsi de protéger la tétine contre les salissures, les germes, et les microbes, et permet donc d'améliorer l'hygiène de la tétine 2.

On va maintenant décrire, en référence aux figures 5 et 6, un deuxième mode de réalisation de dispositif 100 selon l'invention mettant en oeuvre le procédé selon l'invention. Le dispositif 100 ne sera décrit que pour ses différences par rapport au premier mode de réalisation 1 des figures 1 à 4. En particulier, les références 2 à 26, 53, 54, 63, 64, 73 et 74 ne seront pas de nouveaux décrites.

Le deuxième mode de réalisation diffère du premier mode de réalisation en ce que les moyens de rappel 4 ne comprennent pas un ressort 40, mais comprennent un espace 400 dans lequel est crée un vide.

Par vide, on entend un vide partiel ou total, ayant une pression inférieure à la pression environnant la tétine 2, c'est-à-dire ayant une pression typiquement inférieure à la pression atmosphérique.

L'orifice 6 est situé à une des deux extrémités du tube cylindrique 9, et l'espace 400 est situé à la deuxième extrémité du tube cylindrique 9. Cet espace 400 est délimité par des parois du tube cylindrique 9 et par une paroi de la base 10 qui se déplace le long du tube cylindrique 9 lorsque la tétine 2 passe de sa position interne à sa position externe ou de sa position externe à sa position interne. Ainsi, le volume de l'espace 400 augmente lorsque la tétine passe de sa position interne à sa position externe, et le volume de l'espace 400 diminue lorsque la tétine passe de sa position externe à sa position interne. Cet espace 400 est isolé de sorte que de la matière ne peut pas entrer ou sortir de cet espace 400. Ainsi, cet espace se comporte comme un ressort qui exerce sur la base 10 et sur la tétine 2 une force de rappel 5 qui est proportionnelle au volume de cet espace 400 et qui ramène la tétine 2 de sa position externe à sa position interne.

On va maintenant décrire, en référence aux figures 7 et 8, un troisième mode de réalisation de dispositif 1000 qui n'est pas selon l'invention. Le dispositif 1000 ne sera décrit que pour ses différences par rapport au premier mode de réalisation 1 des figures 1 à 4. En particulier, les références 2 à 12, 14, 19 à 26 et 54 ne seront pas de nouveau décrites.

Le troisième mode de réalisation diffère du premier mode de réalisation en ce que les moyens de rappel 4 ne comprennent pas un ressort 40, mais comprennent une poche 4000 souple et déformable comprenant une enveloppe remplie de fluide, plus précisément de gaz, plus précisément d'air à pression atmosphérique. La poche 4000 est hermétique, c'est à dire que le fluide qu'elle contient ne peut s'en échapper.

En outre, les moyens pour actionner manuellement un passage de la tétine de sa position interne à sa position externe comprennent cette poche déformable qui est agencée pour exercer sur la base 10 et la tétine 2, lorsque l'on actionne la poche, une pression opposée à la force 5.

Ainsi, on combine au sein des moyens 4000 les fonctions de rappel de la tétine de sa position externe vers sa position interne et d'actionnement manuel d'un passage de la tétine de sa position interne à sa position externe.

La poche 4000 comprend une première partie 28 solidaire de la tétine 2 et de la base 10 et située à l'intérieur du boitier 11. Pour cela, une extrémité 28 de la première partie 28 de la poche 4000 est fixée par collage à la base 10.

La poche comprend une deuxième partie 29 située à l'extérieur du boitier 11 de sorte que cette partie 29 soit saillante ou émergente par rapport au reste du dispositif 1000 et soit donc accessible pour un utilisateur. Cette deuxième partie 29 est solidaire du boitier 11 et du logement 3 au moyen de colle 41 disposée sur le côté extérieur du boitier 11.

La poche 4000 est une poche en plastique fabriquée par moulage et dont la forme la plus stable, c'est-à-dire la forme correspondant à la « mémoire de forme» du plastique moulé formant l'enveloppe de la poche, est illustrée sur la figure 7 et correspond au cas où la tétine est dans sa position interne. Pour cette forme la plus stable, la majorité du volume de la poche est constituée de la partie 29 située à l'extérieur du boitier.

La poche 4000 est déformable. Lorsqu'un utilisateur actionne cette poche en exerçant une pression 30 sur la partie 29, par exemple en pinçant de manière à diminuer le volume de la partie 29, le volume de la partie 28 située à l'intérieur du boitier et à l'intérieur du logement 3 augmente de sorte que la partie 28 de la poche 4000 pousse la base 10 et la tétine 2 de sa position interne vers sa position externe dans le sens opposé à la force 5, comme illustré sur la figure 8. Sur la figure 8, la force de pincement 30 est symbolisée par des hachures. Cette force de pincement 30 aplatit la partie 29 perpendiculairement au plan de la figure 8, de sorte que vue de dessus comme illustré sur la figure 8 la partie 29 ne change pas de silhouette, mais sur une vue de profil non illustrée on verrait que l'épaisseur de la partie 29 est réduite.

Lorsque la tétine 2 est dans sa position externe, la poche 4000 est dans une position instable pour laquelle la majorité du volume de la poche est constituée de la partie 28 située à l'intérieur du boitier. Cette position instable de la poche et la position externe de la tétine est maintenue :
- soit par la pression 30 de l'utilisateur sur la poche 4000,
- soit par une force de succion exercée sur la tétine 2 par un utilisateur tel qu'un enfant.

Le dispositif 1000 ne peut pas rester, sans intervention d'un utilisateur, dans la configuration illustrée sur la figure 8 pour laquelle la tétine est dans sa position externe. En effet :
- lorsque la tétine 2 est dans sa position externe, et
- lorsqu'aucune force 30 n'est exercée sur la partie 29 de la poche 4000 et lorsque la tétine 2 n'est pas maintenue à l'extérieur du logement 3 par succion de la tétine par la bouche d'un utilisateur,
les moyens de rappel 4, 4000 exercent une force de rappel 5 sur la tétine 2, cette force de rappel 5 tirant et ramenant la tétine 2 de sa position externe vers sa position interne.

Ainsi, comme pour les précédents modes de réalisation de dispositif, lorsque le dispositif 1000 échappe accidentellement de la bouche d'un bébé ou d'un jeune enfant et tombe par terre, la tétine 2 passe automatiquement de sa position externe à sa position interne du fait de cette force de rappel 5, et le clapet 8 passe automatiquement de sa position d'ouverture à sa position de fermeture, de sorte qu'une fois que le dispositif atteint le sol, la tétine 2 est protégée de l'environnement extérieur par le logement et aucune salissure en provenance du sol ne peut se déposer sur la tétine 2.

En outre, le dispositif 1000 ne comprend pas le levier 13, ni le pivot 18, ni les ressorts 15 et 16. Contrairement au premier mode de réalisation de dispositif 1, le levier 14 ne sert pas à actionner manuellement un passage de la tétine de sa position interne à sa position externe, mais uniquement :
- à coupler le passage de la tétine de sa position interne à sa position externe avec un passage du clapet 8 de sa position de fermeture à sa position d'ouverture, et
- à coupler le passage de la tétine de sa position externe à sa position interne avec un passage du clapet 8 de sa position d'ouverture à sa position de fermeture.

Le dispositif 1000 ne comprend pas les rainures 63, 64, de sorte que le levier 14 ne sort pas du boitier 11. L'extrémité 54 du levier n'est pas directement en contact de la base 10 mais est relié à la base 10 par des moyens de liaison 27 comprenant typiquement un pivot et/ou (comme illustré sur les figures 7 et 8) un ressort. Ainsi, quand la tétine passe respectivement de sa position interne à sa position externe ou de sa position externe à sa position interne, la base 10 entraine dans son mouvement de translation l'extrémité 54 du levier 14, ce qui provoque une rotation du levier autour de son pivot 19 et provoque un passage du clapet 8 respectivement de sa position de fermeture à sa position d'ouverture ou de sa position d'ouverture à sa position de fermeture, par l'intermédiaire du ressort 12 (non illustré), des roues 20, 21, des leviers 22, 23, et du pivot 24 comme expliqué précédemment en référence aux figures 1 à 4.

On remarque que dans les premier, deuxième et troisième modes de réalisation de dispositif précédemment décrits, les moyens de rappel 4 sont agencés pour, dès que la tétine n'est pas dans sa position interne, exercer constamment une force de rappel 5 sur la tétine 2, cette force de rappel 5 tirant la tétine vers sa position interne et tendant à ramener la tétine 2 vers sa position interne par un mouvement de translation. En particulier, lorsque la tétine est dans sa position externe, les moyens de rappel 4 exercent constamment une force de rappel 5 sur la tétine 2, cette force de rappel 5 tirant la tétine de sa position externe vers sa position interne et tendant à ramener la tétine 2 de sa position externe vers sa position interne par un mouvement de translation passant par l'orifice 6.

En outre, dans les premier, deuxième et troisième modes de réalisation de dispositif précédemment décrits, on remarque que le logement 3 pour la tétine est présent et existe dans un état identique ayant une forme et un volume constants, aussi bien lorsque la tétine est dans sa position interne que lorsque la tétine est dans sa position externe. Le logement 3 comme le tube 9 est rigide, non déformable et notamment non pliable. Ainsi, si le dispositif selon l'invention tombe sur le sol alors que la tétine est dans sa position interne à l'intérieur du logement 3, le choc ne risque pas d'écraser le tube 9 et de déformer le logement 3 et de diminuer la taille du logement 3 et de mettre en contact au moins pendant un cours instant la tétine 2 avec le sol. En outre, le logement 3 est protégé à l'intérieur du boitier 11 qui lui aussi est rigide et non déformable.

On va maintenant décrire, en référence aux figures 9 et 10, des moyens de soulagement mis en oeuvre dans le premier 1, deuxième 100 et troisième 1000 mode de réalisation de dispositif. En particulier, les références 2 à 7 et 9 à 11 ne seront pas de nouveau décrites. Les figures 9 et 10 sont des vues de coupes de profil uniquement d'une partie du dispositif 1, 100, ou 1000 comprenant la tétine 2. En particulier, les moyens de rappel 4 (ressort 40, espace 400, poche déformable 4000) n'y sont pas illustrés.

Les moyens de soulagement 31 sont agencés pour diminuer la force de rappel 5 lorsque la tétine est dans sa position externe sans toutefois annuler cette force de rappel, de sorte que la force de succion nécessaire pour maintenir la tétine dans sa position externe en tétant ou suçant la tétine soit diminuée. L'utilisateur tétant la tétine 2 en position externe est ainsi soulagé dans son effort pour maintenir par succion la tétine en position externe. Cependant, les moyens de soulagement n'annulant pas la force 5, les moyens de rappel 4 exercent toujours en continu une force de rappel tirant la tétine de sa position externe vers sa position interne, de sorte :
- que ces moyens de soulagement ne sont pas suffisant à eux seuls pour bloquer la tétine dans sa position externe et empêcher un retour de la tétine vers sa position interne, et
- que lorsque le dispositif 1, 100 ou 1000 échappe accidentellement de la bouche d'un bébé ou d'un jeune enfant et tombe par terre, la tétine 2 passe automatiquement de sa position externe à sa position interne.

En outre, les moyens de freinage sont agencés pour ne pas diminuer la force de rappel lorsque la tétine 2 n'est pas dans sa position externe, notamment lorsque la tétine est dans une position intermédiaire entre sa position interne et sa position externe.

Lorsque la tétine passe de sa position externe vers sa position interne ou de sa position interne vers sa position externe, la tétine 2 et la base 10 coulissent à l'intérieur du corps creux 9 tubulaire, le long d'une paroi interne 32 de ce corps 9. Les moyens de soulagement consistent en des moyens de freinage 33, agencés pour freiner la tétine 2 et la base 10 lorsque la tétine est dans sa position externe, mais pour ne pas freiner un déplacement de la tétine lorsque la base 10 et la tétine 2 se déplacent à l'intérieur du tube 9, de la position externe vers la position interne de la tétine, après que la tétine ai quitté sa position externe. Les moyens de freinage comprennent :
- une première partie 34 située à proximité de l'orifice 6 (c'est-à-dire plus près de l'orifice 6 que de la deuxième extrémité du tube 9 opposée à l'orifice 6), cette première partie 34 comprenant au moins une protubérance 35 formée sur et solidaire de la paroi interne 32 du tube 9 à l'intérieur duquel la tétine 2 est agencée pour se déplacer entre sa position interne et sa position externe, et
- de façon optionnelle mais préférentielle, une deuxième partie 36 solidaire de la tétine 2 et de la base 10, cette deuxième partie comprenant au moins une protubérance 37.

Chacune des protubérances 35 et 37 a une symétrie de révolution cylindrique autour de l'axe du tube 9. Comme illustré sur les figures 9 et 10, la base 10 possède, au niveau de l'au moins une protubérance 37, un diamètre supérieur au diamètre du tube 9 au niveau de l'au moins une protubérance 35. Le tube 9 étant en plastique et la base 10 en plastique ou en caoutchouc, l'au moins une protubérance 37 peut franchir l'au moins une protubérance 35 dans un sens comme dans l'autre (position interne de la tétine vers sa position externe ou inversement) par jeu mécanique ou par déformation plastique ou élastique de l'au moins une protubérance 37 et/ou de l'au moins une protubérance 35.

Les protubérances 35 et 37 sont agencées pour que, lorsque la tétine est dans sa position externe comme illustré sur la figure 10, les moyens de rappel tirant la tétine de sa position externe vers sa position interne, l'au moins une protubérance 37 appuie sur l'au moins une protubérance 35 de sorte que la force 5 soit diminuée et que l'utilisateur tétant la tétine soit soulagé. Les moyens de freinage 33 freinent la tétine lorsqu'elle cherche à quitter sa position externe.

En outre, protubérances 35 et 37 sont agencées pour que, après que la tétine ai quitté sa position externe comme illustré sur la figure 9, l'au moins une protubérance 37 se déplace à l'intérieur du corps ou tube 9 sans rencontrer ni rentrer en contact avec l'au moins une protubérance 35, pour ne pas freiner un déplacement de la tétine à l'intérieur du tube 9 de sa position externe vers sa position interne.

En outre, dans les premier, deuxième et troisième modes de réalisation de dispositif précédemment décrit, la surface 7 et le corps ou tube 9 sont solidaires et formés d'une seule pièce en plastique obtenue par moulage.

On va maintenant décrire, en référence aux figures 11 et 12, une première variante du premier 1, deuxième 100 et troisième 1000 mode de réalisation de dispositif. En particulier, les références 2 à 7, 9 à 11 et 31 à 37 ne seront pas de nouveau décrites. Les figures 11 et 12 sont des vues de coupes de profil uniquement d'une partie du dispositif 1, 100, ou 1000 comprenant la tétine 2. En particulier, les moyens de rappel 4 (ressort 40, espace 400, poche déformable 4000) n'y sont pas illustrés.

Dans cette première variante, le dispositif selon l'invention ne comprend pas le clapet 8, les leviers 23, 22, la roue 21, mais comprend une membrane ou film 38.

L'orifice 6 est délimité par un pourtour rigide de forme circulaire.

La membrane 38 est solidaire du pourtour de l'orifice 6, et est en outre solidaire de la tétine, de manière à complètement obstruer l'orifice 6, et de sorte que la membrane relie le pourtour de l'orifice 6 à la tétine 2.

Lorsqu'elle est mise à plat, la membrane 38 à une forme de disque percé en son centre par un trou.

Le périmètre extérieur de la membrane est solidaire du pourtour de l'orifice 6 et le périmètre intérieur du trou formé au centre de la membrane 38 est solidaire de la base 10 et de la tétine 2 de sorte que la membrane 38 et la tétine 2 recouvrent à elles deux l'intégralité de la surface de l'orifice 6, la membrane 38 et la tétine 2 obstruant complètement l'orifice de sorte qu'il n'existe pas d'interstice :
- d'une part entre le pourtour de l'orifice 6 et la membrane 38 c'est-à-dire qu'il n'existe pas d'interstice entre la surface 7 ou le boitier 11 et la membrane 38, et
- d'autre part entre la membrane 38 et la tétine 2 ou la base 10.

Ainsi, aucune poussière ni salissure ne peut s'insérer à l'intérieur du boitier 11 par exemple le long du tube 9, ce qui garantit une hygiène optimale du dispositif selon l'invention. Comparativement, dans le cas du premier mode de réalisation de dispositif selon l'invention dénué de membrane 38 comme illustré sur la figure 1, des bactéries et autres salissures sont susceptibles de pénétrer et de se développer à l'intérieur du dispositif selon l'invention à des endroits difficilement accessibles et donc difficilement nettoyables, comme par exemple au niveau de la paroi du tube 9, des différents ressorts, des roues dentées 20, 21, etc...

La membrane 38 est solidaire de la base 10 et de la tétine 2, et la membrane 38 et la tétine sont jointives au niveau de la base 10 de sorte que, lorsque la tétine est en position externe, la tétine 2 n'est pas recouverte par la membrane 38, est visible de l'extérieur du dispositif, et un utilisateur tétant la tétine est en contact de la tétine 2.

La membrane 38 est une membrane étirable en latex.

Lorsque la tétine est dans sa position interne illustrée sur la figure 11, la membrane 38 est étirée. En outre, lorsque la tétine est dans sa position interne illustrée sur la figure 11, la surface qui a été en contact avec la bouche d'un utilisateur tétant la tétine, c'est-à-dire la tétine 2, est située à l'intérieur du logement 3 est donc protégée si la tétine tombe sur le sol.

Lorsque la tétine est dans sa position externe illustrée sur la figure 12, la membrane 38 est au repos c'est-à-dire non étirée. Un utilisateur tétant la tétine est en contact de la tétine 38. Dans cette position, il est simple de nettoyer les parties du dispositif selon l'invention accessible pour la bouche d'un utilisateur, par exemple en passant la tétine 2, la surface 7 et la membrane 38 sous de l'eau d'un robinet, sans risquer d'introduire de l'humidité à l'intérieur du dispositif selon l'invention.

On va maintenant décrire, en référence aux figures 13 et 14, une deuxième variante du premier 1, deuxième 100 et troisième 1000 mode de réalisation de dispositif uniquement pour ses différences par rapport à la première variante des figures 11 et 12. En particulier, les références 2 à 7, 9 à 11 et 31 à 37 ne seront pas de nouveau décrites. Les figures 13 et 14 sont des vues de coupes du profil uniquement d'une partie du dispositif 1, 100, ou 1000 comprenant la tétine 2. En particulier, les moyens de rappel 4 (ressort 40, espace 400, poche déformable 4000) n'y sont pas illustrés.

Dans cette deuxième variante, le dispositif selon l'invention ne comprend pas le clapet 8, les leviers 23, 22, la roue 21, mais comprend une membrane ou film 38.

L'orifice 6 est délimité par un pourtour rigide de forme circulaire.

La membrane 38 est solidaire du pourtour de l'orifice 6, et est en outre solidaire de la tétine, de manière à complètement obstruer l'orifice 6, et de sorte que la membrane relie le pourtour de l'orifice 6 à la tétine 2.

La membrane 38 recouvre à elle seule l'intégralité de la surface de l'orifice 6. Lorsqu'elle est mise à plat, la membrane 38 à une forme de disque plein. Le contour circulaire de la membrane est solidaire du pourtour de l'orifice 6 de sorte que la membrane obstrue complètement à elle seule l'orifice 6 , de sorte qu'il n'existe pas d'interstice entre le pourtour de l'orifice 6 et la membrane c'est-à-dire qu'il n'existe pas d'interstice entre la surface 7 ou le boitier 11 et la membrane.

Ainsi, aucune poussière ni salissure ne peut s'insérer à l'intérieur du boitier 11 par exemple le long du tube 9, ce qui garantit une hygiène optimale du dispositif selon l'invention. Comparativement, dans le cas du premier mode de réalisation de dispositif selon l'invention dénué de membrane 38 comme illustré sur la figure 1, des bactéries et autres salissures sont susceptibles de pénétrer et de se développer à l'intérieur du dispositif selon l'invention à des endroits difficilement accessibles et donc difficilement nettoyables, comme par exemple au niveau de la paroi du tube 9, des différents ressorts, des roues dentées 20, 21, etc...

La membrane 38 est solidaire de l'extrémité 39 de la tétine dirigée vers l'extérieur du dispositif selon l'invention de sorte que, lorsque la tétine est en position externe, la tétine 2 est recouverte par la membrane 38 et un utilisateur tétant la tétine n'est pas directement en contact de la tétine 2 mais tète la tétine 2 avec la membrane 38 comme intermédiaire.

La membrane 38 est une membrane étirable en latex.

Lorsque la tétine est dans sa position interne illustrée sur la figure 13, la membrane 38 est au repos c'est-à-dire non étirée. En outre, lorsque la tétine est dans sa position interne illustrée sur la figure 13, la surface qui a été en contact avec la bouche d'un utilisateur tétant la tétine, c'est-à-dire la surface de la membrane 38 visible depuis l'extérieur du dispositif, est située à l'intérieur du logement 3 est donc protégée si la tétine tombe sur le sol.

Lorsque la tétine est dans sa position externe illustrée sur la figure 14, la membrane 38 est étirée. Un utilisateur tétant la tétine n'est pas en contact de la tétine 38 mais tète la tétine 2 à via la membrane 38. La bouche de cet utilisateur est alors en contact avec la membrane, qui se plaque contre la tétine en épousant sa forme.

Par rapport à la première variante des figures 11 et 12, on remarque que la surface en contact avec la bouche d'un utilisateur tétant la tétine est particulièrement facile à nettoyer, que la tétine soit dans sa position interne ou externe, car cette surface est la surface de la membrane 38 visible depuis l'extérieur du dispositif selon l'invention et est une simple surface lisse sans formes abruptes notamment sans l'angle de jonction entre la base 10 et la tétine 2. En nettoyant uniquement la membrane 38, on nettoie la surface normalement en contact avec la bouche d'un utilisateur, sans risquer d'introduire de l'humidité à l'intérieur du dispositif selon l'invention.

Enfin, dans une troisième variante du premier 1, deuxième 100 et troisième 1000 mode de réalisation de dispositif , le boitier 11 de ce dispositif est muni de plusieurs petits trous reliant l'extérieur du dispositif selon l'invention au logement 3 de sorte que de l'humidité stocké dans le logement 3 suite à une succion de la tétine 2 puisse être évacuée à l'extérieur du dispositif selon l'invention.

Bien sûr, l'invention n'est pas limitée aux exemples qui viennent d'être décrits et de nombreux aménagements peuvent être apportés à ces exemples sans sortir du cadre de l'invention.

Par exemple, dans une variante, l'au moins une protubérance 35 et/ou l'au moins une protubérance 37 comprend plusieurs protubérances en forme de portion de sphère réparties le long d'une ligne fermée de préférence circulaire centrée sur l'axe du tube 9.

En outre, les différents moyens 40, 400, 4000 pour exercer une force de rappel sont combinables entre eux. Par exemple, un mode de réalisation de dispositif selon l'invention peut comprendre à la fois un ressort 40 et une poche 4000 comme moyens de rappel 4.

## Revendications

1. Dispositif (1, 100) pour protéger une tétine (2), ledit dispositif comprenant :
- un logement (3) pour tétine, la tétine ayant une position externe pour laquelle ladite tétine est située à l'extérieur du logement, la tétine ayant une position interne pour laquelle ladite tétine est située à l'intérieur du logement,
- un orifice (6) permettant à la tétine (2) de passer de sa position interne à sa position externe et de sa position externe à sa position interne, et
- des moyens (4, 40, 400) pour exercer une force de rappel (5) sur la tétine, la force de rappel tirant la tétine de sa position externe vers sa position interne,
- des moyens (13, 14, 18, 19, 53, 54) pour actionner un passage de la tétine de sa position interne à sa position externe, agencés pour pousser la tétine dans un sens opposé à la force de rappel (5),
**caractérisé en ce que** les moyens d'actionnement comprennent au moins un levier pour pousser la tétine dans un sens opposé à la force de rappel (5).

2. Dispositif selon la revendication 1, **caractérisé en ce que** les moyens (4, 40, 400) pour exercer une force de rappel sont agencés pour tirer la tétine de sorte que sans intervention d'un utilisateur le dispositif ne peut pas rester dans une configuration pour laquelle la tétine est dans sa position externe.

3. Dispositif selon l'une quelconque des revendications précédentes, **caractérisé en ce qu'**il comprend en outre des moyens (8, 12) pour fermer l'orifice lorsque la tétine est dans sa position interne.

4. Dispositif selon la revendication 3, **caractérisé en ce qu'**il comprend en outre des moyens (20, 21, 22, 23, 24) pour coupler une fermeture de l'orifice par les moyens de fermeture avec un passage de la tétine de sa position externe à sa position interne.

5. Dispositif selon la revendication 3 ou 4, **caractérisé en ce qu'**il comprend des moyens (20, 21, 22, 23, 24) pour coupler le passage de la tétine de sa position interne à sa position externe par les moyens d'actionnement avec une ouverture de l'orifice.

6. Dispositif selon l'une quelconque des revendications précédentes, **caractérisé en ce que** les moyens pour exercer une force de rappel comprennent un espace (400) dans lequel est crée un vide.

7. Dispositif selon l'une quelconque des revendications précédentes, **caractérisé en ce qu'**il comprend en outre une surface d'appui (7) pour une bouche, ladite surface entourant l'orifice.

8. Dispositif selon la revendication 7, **caractérisé en ce que** le logement (3) et les moyens de rappel (4, 40, 400) sont situés à l'intérieur d'un boîtier (11), la tétine (2) pouvant se déplacer par rapport au boîtier (11), et **en ce que** l'orifice (6) et le logement (3) sont solidaires du boîtier (11), la surface d'appui (7) étant située à l'extérieur du boîtier (11) et étant solidaire du boîtier (11), l'orifice (6) étant formé sur une paroi du boitier (11).

9. Dispositif selon l'une quelconque des revendications précédentes, **caractérisé en ce qu'**il est inerte lorsque la tétine est dans sa position interne.

10. Dispositif selon l'une quelconque des revendications précédentes, **caractérisé en ce qu'**il comprend en outre des moyens de freinage (35, 37) agencés pour diminuer la force de rappel (5) lorsque la tétine est dans sa position externe sans annuler cette force de rappel, les moyens de freinage comprenant au moins une protubérance (37) solidaire de la tétine et/ou au moins une protubérance (35) solidaire d'un corps (9) à l'intérieur duquel la tétine est agencée pour se déplacer entre sa position interne et sa position externe.

11. Dispositif selon l'une quelconque des revendications précédentes, **caractérisé en ce qu'**il comprend en outre une membrane étirable (38) solidaire de la tétine (2) et d'un pourtour de l'orifice (6) de manière à obstruer l'orifice (6).

12. Dispositif selon la revendication 11, **caractérisé en ce que** le pourtour de l'orifice (6), la membrane (38) et la tétine (2) sont solidaires de sorte que la membrane (38) et la tétine (2) obstruent l'orifice sans interstice entre le pourtour de l'orifice (6) et la membrane (38) et sans interstice entre la membrane (38) et la tétine, et de sorte que lorsque la tétine (2) est en position externe, la tétine n'est pas recouverte par la membrane (38).

13. Dispositif selon la revendication 11, **caractérisé en ce que** le pourtour de l'orifice (6) et la membrane (38) sont solidaires de sorte que la membrane (38) obstrue à elle seule l'orifice sans interstice entre le pourtour de l'orifice (6) et la membrane (38), et de sorte que lorsque la tétine (2) est en position externe, la tétine est recouverte par la membrane (38).

14. Procédé pour protéger une tétine au sein d'un logement mis en oeuvre dans un dispositif selon l'une quelconque des revendications précédentes, la tétine ayant une position externe pour laquelle ladite tétine est située à l'extérieur du logement, la tétine ayant une position interne pour laquelle ladite tétine est située à l'intérieur du logement, le dispositif comprenant un orifice (6) permettant à la tétine (2) de passer de sa position interne à sa position externe et de sa position externe à sa position interne, ledit procédé comprenant :
- un exercice d'une force de rappel sur la tétine, la force de rappel tirant la tétine de sa position externe vers sa position interne,
- un actionnement d'un passage de la tétine de sa position interne à sa position externe, poussant la tétine dans un sens opposé à la force de rappel (5),
ledit procédé étant **caractérisé en ce que** l'actionnement comprend un actionnement d'un levier (14) pour pousser la tétine dans un sens opposé à la force de rappel (5).

15. Procédé selon la revendication 14, **caractérisé en ce que** la force de rappel tire la tétine de sorte que sans intervention d'un utilisateur le dispositif ne peut pas rester dans une configuration pour laquelle la tétine est dans sa position externe.

16. Procédé selon la revendication 14 ou 15, **caractérisé en ce que** l'orifice (6) est entouré par une surface d'appui (7) pour une bouche.

## Patentansprüche

1. Vorrichtung (1, 100) zum Schutz eines Schnullers (2), wobei die genannte Vorrichtung umfasst:
- einen Hohlraum (3) zur Aufnahme eines Schnullers, wobei der Schnuller eine externe Lage aufweist, bei welcher der genannte Schnuller außerhalb des Hohlraums gelagert ist, wobei der Schnuller eine interne Lage aufweist, bei welcher der genannte Schnuller innerhalb des Hohlraums gelagert ist,
- eine Öffnung (6), durch welche der Schnuller (2) von seiner internen in seine externe Lage und von seiner externen in seine interne Lage wechseln kann, und
- Einrichtungen (4, 40, 400) zur Ausübung einer Rückstellkraft(5) auf den Schnuller, wobei die Rückstellkraft den Schnuller von seiner externen in seine interne Lage zieht,
- Einrichtungen (13, 14, 18, 19, 53, 54), um einen Wechsel des Schnullers von seiner internen in seine externe Lage anzutreiben, wobei jene Einrichtungen dafür ausgebildet sind, den Schnuller in eine umgekehrte Richtung zur Rückstellkraft (5) zu drücken,
**dadurch gekennzeichnet, dass** die Antriebseinrichtungen mindestens einen Hebel umfassen, um den Schnuller in eine umgekehrte Richtung zur Rückstellkraft (5) zu drücken.

2. Vorrichtung nach Anspruch 1, **dadurch gekennzeichnet, dass** die Einrichtungen (4, 40, 400) zur Ausübung einer Rückstellkraft dafür ausgebildet sind, den Schnuller derart zu ziehen, dass ohne Eingreifen eines Benutzers die Vorrichtung in einer Anordnung nicht bleiben kann, bei der der Schnuller in seiner externen Lage liegt.

3. Vorrichtung nach einem der vorhergehenden Ansprüche, **dadurch gekennzeichnet, dass** sie außerdem Einrichtungen (8, 12) zur Schließung der Öffnung umfasst, wenn der Schnuller in seiner internen Lage liegt.

4. Vorrichtung nach Anspruch 3, **dadurch gekennzeichnet, dass** sie außerdem Einrichtungen (20, 21, 22, 23, 24) umfasst, um eine Schließung der Öffnung durch die Schließeinrichtungen mit einer Führung des Schnullers von seiner externen in die interne Lage zusammenzukoppeln.

5. Vorrichtung nach Anspruch 3 oder 4, **dadurch gekennzeichnet, dass** sie Einrichtungen (20, 21, 22, 23, 24) umfasst, um die Führung des Schnullers von seiner internen in seine externe Lage durch die Antriebseinrichtungen mit einem Aufmachen der Öffnung zusammenzukoppeln.

6. Vorrichtung nach einem der vorhergehenden Ansprüche, **dadurch gekennzeichnet, dass** die Einrichtungen zur Ausübung einer Rückstellkraft einen Raum (400) umfassen, in dem ein Vakuum erstellt wird.

7. Vorrichtung nach einem der vorhergehenden Ansprüche, **dadurch gekennzeichnet, dass** sie außerdem eine Auflagefläche (7) für einen Mund umfasst, wobei die genannte Auflagefläche um die Öffnung herum verläuft.

8. Vorrichtung nach Anspruch 7, **dadurch gekennzeichnet, dass** der Hohlraum (3) und die Rückstelleinrichtungen (4, 40, 400) im Inneren eines Gehäuses (11) gelagert sind, wobei der Schnuller (2) im Verhältnis zum Gehäuse (11) beweglich ist, und dadurch, dass die Öffnung (6) und der Hohlraum (3) mit dem Gehäuse (11) formschlüssig verbunden sind, wobei die Auflagefläche (7) außerhalb des Gehäuses (11) gelagert und mit dem Gehäuse (11) formschlüssig verbunden ist, wobei die Öffnung (6) an einer Wand des Gehäuses (11) ausgebildet ist.

9. Vorrichtung nach einem der vorhergehenden Ansprüche, **dadurch gekennzeichnet, dass** sie inaktiv ist, wenn der Schnuller in seiner internen Lage vorliegt.

10. Vorrichtung nach einem der vorhergehenden Ansprüche, **dadurch gekennzeichnet, dass** sie außerdem Bremseinrichtungen (35, 37) umfasst, welche angeordnet sind, um die Rückstellkraft (5) zu reduzieren, wenn der Schnuller in seiner externen Lage liegt, ohne diese Rückstellkraft zu unterdrücken, wobei die Bremseinrichtungen wenigstens eine mit dem Schnuller formschlüssig verbundene Protuberanz (37) und/oder wenigstens eine Protuberanz (35) umfassen, die mit einem Körper (9) formschlüssig verbunden ist, innerhalb dessen der Schnuller derart angeordnet ist, um zwischen seiner externen und seiner inneren Lage beweglich zu sein.

11. Vorrichtung nach einem der vorhergehenden Ansprüche, **dadurch gekennzeichnet, dass** sie außerdem eine dehnbare Membran (38) umfasst, die mit dem Schnuller (2) und einem Außenrand der Öffnung (6) derart formschlüssig verbunden ist, um die Öffnung (6) zu verstopfen.

12. Vorrichtung nach Anspruch 11, **dadurch gekennzeichnet, dass** der Außenrand der Öffnung (6), die Membran (38) und der Schnuller (2) miteinander formschlüssig verbunden sind, sodass die Membran (38) und der Schnuller (2) die Öffnung spaltenfrei zwischen dem Außenrand der Öffnung (6) und der Membran (38) und spaltenfrei zwischen der Membran (38) und dem Schnuller verstopfen, und sodass, wenn der Schnuller (2) ausgefahren ist, der Schnuller nicht von der Membran (38) überdeckt ist.

13. Vorrichtung nach Anspruch 11, **dadurch gekennzeichnet, dass** der Außenrand der Öffnung (6) und die Membran (38) derart miteinander formschlüssig verbunden sind, dass die Membran (38) allein die Öffnung zwischen dem Außenrand der Öffnung (6) und der Membran (38) spaltenfrei verstopft, und derart, dass, wenn der Schnuller (2) ausgefahren ist, der Schnuller von der Membran (38) überdeckt ist.

14. Verfahren zum Schutz eines Schnullers innerhalb eines Hohlraums in einer Vorrichtung nach einem der vorhergehenden Ansprüche, wobei der Schnuller eine externe Lage aufweist, bei der der genannte Schnuller außerhalb des Hohlraums gelagert ist, wobei der Schnuller eine interne Lage aufweist, bei der der genannte Schnuller innerhalb des Hohlraums gelagert ist, wobei die Vorrichtung eine Öffnung (6) umfasst, durch welche der Schnuller (2) von seiner internen in seine externe Lage und von seiner externen in seine interne Lage wechseln kann, wobei das genannte Verfahren umfasst:
- eine Ausübung einer Rückstellkraft auf den Schnuller, wobei die Rückstellkraft den Schnuller von seiner externen Lage in seine interne Lage zieht,
- ein Antreiben eines Wechsels des Schnullers von seiner internen in seine externe Lage, wobei der Schnuller in eine umgekehrte Richtung zur Rückstellkraft (5) gedrückt wird,
wobei das genannte Verfahren **dadurch gekennzeichnet ist, dass** das Antreiben die Betätigung eines Hebels (14) umfasst, um den Schnuller in eine umgekehrte Richtung zur Rückstellkraft (5) zu drücken.

15. Vorrichtung nach Anspruch 14, **dadurch gekennzeichnet, dass** die Rückstellkraft den Schnuller derart zieht, dass ohne Eingreifen eines Benutzers die Vorrichtung in einer Anordnung nicht verharren kann, bei der der Schnuller in seiner externen Lage liegt.

16. Verfahren nach Anspruch 14 oder 15, **dadurch gekennzeichnet, dass** die Öffnung (6) von einer Auflagefläche (7) für einen Mund umschlossen ist.

## Claims

1. Device (1, 100) for protecting a pacifier (2), comprising:
- a housing (3) for the pacifier, the pacifier having an external position in which said pacifier is situated outside the housing, the pacifier having an internal position in which said pacifier is situated inside the housing,
- an orifice (6) allowing the pacifier (2) to pass from its internal position to its external position and from its external position to its internal position, and
- means (4, 40, 400) for exerting a return force (5) on the pacifier, the return force pulling the pacifier from its external position to its internal position,
- means (13, 14, 18, 19, 53, 54) for actuating the passing of the pacifier from its internal position to its external position, arranged to push the pacifier in a direction opposite to the return force (5),
**characterized in that** the actuating means comprise at least one lever in order to push the pacifier in a direction opposite to the return force (5).

2. Device according to claim 1, **characterized in that** the means (4, 40, 400) for exerting a return force are arranged to pull the pacifier so that without user intervention the device cannot remain in a configuration in which the pacifier is in its external position.

3. Device according to any one of the previous claims, **characterized in that** it also comprises means (8, 12) for closing the orifice when the pacifier is in its internal position.

4. Device according to claim 3, **characterized in that** it also comprises means (20, 21, 22, 23, 24) for coupling the closing of the orifice by the closing means with the passing of the pacifier from its external position to its internal position.

5. Device according to claim 3 or 4, **characterized in that** it comprises means (20, 21, 22, 23, 24) for coupling the passing of the pacifier from its internal position to its external position by the actuating means with the opening of the orifice.

6. Device according to any one of the previous claims, **characterized in that** the means for exerting a return force comprise a space (400) in which a vacuum is created.

7. Device according to any one of the previous claims, **characterized in that** it also comprises a support surface (7) for a mouth, said surface surrounding the orifice.

8. Device according to claim 7, **characterized in that** the housing (3) and the return means (4, 40, 400) are situated inside a casing (11), the pacifier (2) can move with respect to the casing (11), and **in that** the orifice (6) and the housing (3) are integral with the casing (11), the support surface (7) being situated outside the casing (11) and is integral with the casing (11), ,the orifice (6) being formed on one wall of the casing (11).

9. Device according to any one of the previous claims, **characterized in that** it is inert when the pacifier is in its internal position.

10. Device according to any one of the previous claims, **characterized in that** it also comprises braking means (35, 37) arranged to reduce the return force (5) when the pacifier is in its external position without cancelling out this return force, he braking means comprising at least one protuberance (37) integral with the pacifier and/or at least one protuberance (35) integral with a body (9) inside which the pacifier is arranged to move between its internal position and its external position.

11. Device according to any one of the previous claims, **characterized in that** it also comprises a stretchable membrane (38) integral with the pacifier (2) and a rim of the orifice (6) so as to block off the orifice (6).

12. Device according to claim 11, **characterized in that** the rim of the orifice (6), the membrane (38) and the pacifier (2) are integral so that the membrane (38) and the pacifier (2) block off the orifice with no gap between the rim of the orifice (6) and the membrane (38) and with no gap between the membrane (38) and the pacifier, and so that when the pacifier (2) is in the external position, the pacifier is not covered by the membrane (38).

13. Device according to claim 11, **characterized in that** the rim of the orifice (6) and the membrane (38) are integral so that the membrane (38) by itself blocks off the orifice with no gap between the rim of the orifice (6) and the membrane (38), and so that when the pacifier (2) is in the external position, the pacifier is covered by the membrane (38).

14. Process for protecting a pacifier within a housing implemented in a device according to any one of the previous claims, the pacifier having an external position in which said pacifier is situated outside the housing, the pacifier having an internal position in which said pacifier is situated inside the housing, the device comprising an orifice (6) allowing the pacifier (2) to pass from its internal position to its external position and from its external position to its internal position, said process comprising :
- exerting a return force on the pacifier, the return force pulling the pacifier from its external position to its internal position.
- an actuation of the passing of the pacifier from its internal position to its external position, pushing the pacifier in a direction opposite to the return force (5),
said process being **characterized in that** the actuation comprises an actuation of a lever (14) in order to push the pacifier in a direction opposite to the return force (5).

15. Process according to claim 14, **characterized in that** the return force pulls the pacifier so that without user intervention the device cannot remain in a configuration in which the pacifier is in its external position.

16. Process according to claim 14 or 15, **characterized in that** the orifice (6) is surrounded by a support surface (7) for a mouth.
